# EUROPÄISCHE PATENTSCHRIFT

(11) **EP 4 218 494 B1**
(45) Veröffentlichungstag und Bekanntmachung des Hinweises auf die Patenterteilung: **11.06.2025**
(21) Anmeldenummer: 22153479.5
(22) Anmeldetag: 26.01.2022
(51) Int. Cl.: A46B 13/00, A46B 13/02

(54) **BÜRSTENAGGREGAT**
BRUSH ASSEMBLY
GROUPE DE BROSSE

(43) Veröffentlichungstag der Anmeldung: 02.08.2023
(73) Patentinhaber: Monti-Werkzeuge GmbH, 53773 Hennef (DE)
(72) Erfinder: Hofstee, Sander Hendrikus Johannes, 8940 Wervik (BE); Doddema, Jan Frederik, 9765AR Paterswolde (NL)
(74) Vertreter: Andrejewski - Honke Patent- und Rechtsanwälte Partnerschaft mbB

(56) Entgegenhaltungen:
- EP-B1- 1 834 733
- WO-A1-2012/038537
- US-A1- 2009 199 356

## Beschreibung

Die Erfindung betrifft ein Verfahren zur Bearbeitung der Oberfläche eines Werkstückes gemäß Anspruch 1.

Bei einem bekannten und gattungsgemäßen Verfahren, wie es in der US 2009/199356 A1 beschrieben wird, geht es im Wesentlichen um die Herstellung eines solchen Bürstenaggregates. Dazu kann auch der Borstenkranz spiralförmig verlaufen und um eine Achse rotieren.

Bei einem ebenfalls bekannten Bürstenaggregat des eingangs beschriebenen Aufbaus entsprechend der EP 1 834 733 B1 wird so vorgegangen, dass mithilfe des in den rotierenden Borstenkranz eintauchenden Stoppmittels die Borsten für eine bestimmte Zeit abgebremst werden. Nach Freigabe der Borsten durch Passieren des Stoppmittels kann die hierdurch, d. h. durch die Borsten und/oder ein die Borsten haltendes Bürstenband, gespeicherte Bewegungsenergie genutzt werden. Die Bewegungsenergie dient zur überwiegend schlagenden Bearbeitung einer Oberfläche des Werkstückes mithilfe der Borsten. Dadurch werden vergleichbare Effekte erzielt, wie dies beim sogenannten Sandstrahlen beobachtet wird. Der Vorteil der bekannten Vorgehensweise nach der EP 1 834 733 B1 gegenüber dem Sandstrahlen liegt darin, dass ohne Strahlmittel gearbeitet wird, sodass der anlagentechnische Aufwand demgegenüber deutlich verringert ist. Auch Umweltbelastungen durch das Strahlmittel können vermieden werden. Außerdem wird ein besonders kostengünstiger Aufbau sowie eine effiziente Vorgehensweise beobachtet. Das hat sich bewährt.

Im weiteren Stand der Technik nach der WO 2012/038537 A1 wird so vorgegangen, dass das in den rotierenden Borstenkranz eintauchende Stoppmittel zugleich als Schleifkörper für die Borsten ausgebildet ist. Dabei kann zwischen den beiden Funktionen, d. h. der Stopperfunktion und der Schleiffunktion, nach Maßgabe einer Drehrichtung der Ringbürste und/oder einer Stellposition des Stoppmittels im Vergleich zum Borstenkranz unterschieden werden. Tatsächlich ist hierzu das Stoppmittel verstellbar im Vergleich zum Borstenkranz ausgebildet. Die Verstellung des Stoppmittels erfolgt dabei radial und/oder tangential. Auch eine exzentrische Verstellung des Stoppmittels ist möglich. Außerdem kann das Stoppmittel von den angetriebenen Borsten verstellt werden.

Der Stand der Technik hat sich grundsätzlich bewährt, was die Bearbeitung der Oberfläche des Werkstückes mithilfe der Borsten und die hierdurch erreichte Rauigkeit angeht. Allerdings kommt es bei den bisherigen Vorgehensweisen dazu, dass die Oberfläche des Werkstückes nicht durchgängig gleichmäßig mit durch die Borsten verursachten "Kratern" ausgerüstet ist. Zwar werden vergleichbare und auch einstellbare Rauigkeiten wie beim Sandstrahlen erreicht, sodass eine anschließende Beschichtung, ein Schweißvorgang etc. der betreffenden Oberfläche des Werkstückes problemlos gelingen. Allerdings unterliegt das Rauigkeitsprofil Schwankungen, verfügt also beim Stand der Technik über eine gewisse Anisotropie. Für viele Anwendungen wird jedoch eine isotrope und gleichmäßige Rauigkeit der Oberfläche des behandelten Werkstückes gefordert.

Die beim Stand der Technik beobachtete Anisotropie bzw. fehlende Gleichförmigkeit des Rauigkeitsprofils lässt sich im Kern darauf zurückführen, dass die Borsten typischerweise in dem Bürstenband verankert sind. Da die Borsten oftmals auch als U-förmige Borsten ausgebildet sind, ist das die Borsten tragende Bürstenband in seiner Umfangsrichtung jeweils mit Borstenreihen und dazwischen befindlichen axialen Abständen ausgerüstet, die beispielsweise der U-Form der Borsten geschuldet sind. Diese Abstände zwischen den einzelnen Borstenreihen führen nun bei der schlagenden Bearbeitung der Werkstückoberfläche dazu, dass das erzeugte Rauigkeitsprofil ungleichmäßig gestaltet ist. Dem versucht man in der Praxis zwar dadurch zu begegnen, dass das Bürstenaggregat bzw. ein hiermit ausgerüstetes Rotationsbürstenwerkzeug von einem Benutzer beispielsweise hin und her über die Oberfläche bewegt wird.

Abgesehen davon, dass eine solche Bewegung kraftraubend ist und nicht notwendigerweise für die erforderliche Gleichmäßigkeit sorgen kann, lassen sich derartige Vorgehensweisen bei beispielsweise einer maschinellen Bearbeitung der Oberfläche des Werkstückes mit einer Maschine, beispielsweise einem Roboterarm, nicht unmittelbar umsetzen und realisieren. Darüber hinaus werden im Stand der Technik noch wirksamere Bearbeitungen der Oberfläche des Werkstückes gefordert. Hier will die Erfindung insgesamt Abhilfe schaffen.

Der Erfindung liegt das technische Problem zugrunde, ein derartiges Verfahren zur Bearbeitung der Oberfläche eines Werkstückes mithilfe eines Bürstenaggregates so weiterzuentwickeln, dass das auf diese Weise erzeugte Rauigkeitsprofil auf der Oberfläche des hiermit bearbeiteten Werkstückes über eine im Vergleich zum bisherigen Stand der Technik gesteigerte Gleichmäßigkeit verfügt. Außerdem soll zugleich die Möglichkeit eröffnet werden, die Rauigkeit bei Bedarf zu steigern.

Zur Lösung dieser technischen Problemstellung schlägt die Erfindung bei einem gattungsgemäßen Verfahren zur Bearbeitung der Oberfläche eines Werkstückes mithilfe eines Bürstenaggregates vor, dass der gegenüber der Achse des Bürstenhalters schräg verlaufende Borstenkranz der Ringbürste die Oberfläche taumelnd rotativ beaufschlagt.

**In** diesem Zusammenhang wird meistens so vorgegangen, dass die Längserstreckung des Bürstenbandes und die Achse des Bürstenhalters einen spitzen Winkel von ca. 60° bis unterhalb von 90° einschließen. Vorzugsweise werden in diesem Zusammenhang spitze Winkel von ca. 70° bis 85° beobachtet. Besonders bevorzugt haben sich in diesem Kontext Winkel von in etwa 85° als günstig erwiesen.

Durch diese "Schrägstellung" des Bürstenbandes und folglich auch des Borstenkranzes im Vergleich zur Achse des rotativ angetriebenen Bürstenhalters wird eine besonders gleichmäßige Bearbeitung der Oberfläche eines Werkstückes zur Verfügung gestellt. Denn der gegenüber der Achse des Bürstenhalters schräg verlaufende Borstenkranz sorgt im Endeffekt für die taumelnd rotative Beaufschlagung der Oberfläche des Werkstückes. Die Taumelbewegung erklärt sich dadurch, dass die Borsten des Borstenkranzes im Vergleich zur Achse des Bürstenhalters schräg verlaufen. Betrachtet man nun eine Umdrehung des Borstenkranzes, so korrespondiert diese in einer Seitenansicht auf den Bürstenhalter dazu, dass die Borsten in Bezug auf die Oberfläche des Werkstückes bei einer Umdrehung des Bürstenhalters nicht ein und denselben Radius beschreiben und folglich die Oberfläche im Schnitt an einem Punkt bearbeiten bzw. in der Realität entlang einer mehr oder minder ausgeprägten Linie. Vielmehr sorgt die Schrägstellung des Bürstenbandes und damit auch des Borstenkranzes bei einer Rotation des Bürstenhalters gegenüber dem demgegenüber feststehenden Werkstück mit seiner Oberfläche dafür, dass die betreffenden Borsten in Seitenansicht auf den Bürstenhalter axial einen bestimmten Bereich der Oberfläche des Werkstückes überstreichen, eine sogenannte Bearbeitungszone.

Diese Hin- und Herbewegung der Borsten in Seitenansicht wird im Rahmen der vorliegenden Anmeldung als Taumelbewegung interpretiert. Denn wenn man sich den Borstenkranz als Scheibe vorstellt, die schräg im Vergleich zur Achse des Bürstenhalters in diesen eingelassen ist, so vollführt die fragliche Scheibe des Borstenkranzes in der Seitenansicht bzw. in Frontansicht auf den Bürstenhalter eine Taumelbewegung, weil nämlich die zu der betreffenden Scheibe gehörige Rotationsachse eine Richtungsänderung bei der Rotation des Borstenkranzes vollführt, wie nachfolgend mit Bezug zum Ausführungsbeispiel noch näher erläutert wird. Jedenfalls kommt es insgesamt zu einer taumelnd rotativen Beaufschlagung der Oberfläche des Werkstückes, die für eine besonders gleichmäßige Bearbeitung der Oberfläche sorgt. Insbesondere werden etwaige Inhomogenitäten wie beim Stand der Technik ausdrücklich nicht beobachtet.

Nach weiterer vorteilhafter Ausgestaltung ist das Bürstenband in mehr als einer Umdrehung um die Achse des Bürstenhalters herum geführt und an diesen angeschlossen. Dabei ist die Auslegung darüber hinaus noch so getroffen, dass das Bürstenband den Bürstenhalter wendelförmig umschließt. Hier wird im Allgemeinen so vorgegangen, dass das wendelförmig zur Achse des Bürstenhalters verlaufende Bürstenband einen gleich bleibenden Steigungswinkel aufweist, folglich die von dem Bürstenband im Vergleich zur Achse des Bürstenhalters beschriebene Wendel regelmäßig verläuft. Grundsätzlich ist natürlich auch ein unregelmäßiger Verlauf denkbar.

Durch diese zusätzlich wendelförmige Gestaltung des Verlaufes des Bürstenbandes im Vergleich zur Achse des Bürstenhalters werden praktisch mehrere Scheiben des Borstenkranzes - wenn man so will - definiert. Diese führen um ihre fiktive Rotationssachse jeweilige Taumelbewegungen aus. Das führt dann im Ergebnis dazu, dass sich einzelne durch die Taumelbewegung einstellende und durch die jeweilige Borste überstrichene axiale Arbeitsbereiche bzw. die Bearbeitungszonen gegenseitig überlappen. Dieser gegenseitige Überlapp hat dann insgesamt zur Folge, dass das auf diese Weise zu bearbeitende Werkstück an seiner Oberfläche mit einem Rauigkeitsprofil ausgerüstet wird, welches über eine bisher nicht beobachtete Homogenität verfügt, d. h. bei dem die einzelnen zum Rauigkeitsprofil gehörigen Krater über die Fläche gesehen mit größtenteils gleicher Tiefe und gleichem Abstand zueinander gleichmäßig verteilt angeordnet sind.

Um den wendelförmigen Verlauf des Bürstenbandes im Vergleich zur Achse des Bürstenhalters konkret und im Einzelfall umzusetzen, verfügt der Bürstenhalter im Einzelnen über eine umfangseitig verlaufende Nut zur Aufnahme des Bürstenbandes. Dabei wird meistens so vorgegangen, dass das Bürstenband im Wesentlichen seitlich spielfrei in die betreffende Nut eingreift. Die Nut wird dabei vorteilhaft von jeweiligen Nutwänden begrenzt. Die Nutwände stehen dabei im Allgemeinen senkrecht gegenüber einer Zylinderfläche des Bürstenhalters auf. Tatsächlich hat es sich als besonders günstig erwiesen, wenn der Bürstenhalter inklusive Nut und Nutwänden als Kunststoffformteil und insbesondere Kunststoffspritzgussteil ausgebildet ist.

Um nun das Bürstenband in der betreffenden Nut festzulegen, wird das Bürstenband zumindest punktuell mit dem Bürstenhalter verbunden. Die Verbindung erfolgt dabei im Allgemeinen mechanisch und/oder adhäsiv. Im Regelfall ist das Bürstenband als Gewebeband beispielsweise als Polyamidgewebeband ausgebildet.

Das beschriebene Bürstenaggregat kann darüber hinaus und vorteilhaft mit zusätzlich einem in den rotierenden Borstenkranz eintauchenden Stoppmittel ausgerüstet werden. Mithilfe des Stoppmittels lässt sich die Rauigkeit besonders günstig und positiv beeinflussen, wie dies in der EP 1 834 733 B1 der Anmelderin im Detail beschrieben wird. Grundsätzlich ist ein solches Stoppmittel natürlich auch entbehrlich.

Nachfolgend wird die Erfindung anhand einer lediglich ein Ausführungsbeispiel darstellenden Zeichnung näher erläutert; es zeigen:
- Fig. 1: das erfindungsgemäße Verfahren zur Bearbeitung der Oberfläche eines Werkstückes mithilfe des Bürstenaggregates in einer perspektivischen Ansicht zusammen mit einem Rotationsbürstenwerkzeug,
- Fig.: 2 den Bürstenhalter in einer Detailansicht und
- Fig.: 3 den Bürstenhalter in einer Seitenansicht bei der Bearbeitung der Oberfläche des Werkstückes und die erfindungsgemäß zur Verfügung gestellte taumelnd rotative Beaufschlagung der betreffenden Oberfläche.

In der Fig. 1 ist ein Rotationsbürstenwerkzeug dargestellt, welches mit einem Maschinengehäuse 1 und einer lediglich angedeuteten und darin aufgenommenen Antriebseinheit 2 für ein Bürstenaggregat 3 ausgerüstet ist. Das Bürstenaggregat 3 verfügt über einen um eine Achse A rotativ antreibbaren Bürstenhalter 4. Der Bürstenhalter 4 ist Gegenstand einer Detailansicht in der Fig. 2.

Außerdem ist eine Ringbürste 5, 6 aus im Wesentlichen einem Bürstenband 5 und daran angeschlossenen sowie einen Borstenkranz 7 bildenden sowie nach außen abstehende Borsten 6 vorgesehen. Insbesondere in der schematischen Seitenansicht nach der Fig. 3 erkennt man die einzelnen Borsten 6, wie sie in dem Bürstenband 5 verankert sind. Die einzelnen Borsten 6 können dazu U-förmig gestaltet sein und durch jeweilige Aufnahmebohrungen 5a im Bürstenband 5 hindurchgesteckt werden. Das ist im Detail lediglich in der Fig. 3 angedeutet.

Erfindungsgemäß ist die Auslegung nun so getroffen, dass das Bürstenband 5 mit seiner in der Fig. 2 sowie 3 angedeuteten Längserstreckung L und damit auch der Borstenkranz 7 abweichend von einer senkrechten Orientierung im Vergleich zur Achse A des Bürstenhalters 4 schräg verlaufend zur Achse A an den Bürstenhalter 4 angeschlossen ist. Tatsächlich beobachtet man im Ausführungsbeispiel und nach den Fig. 2 und 3 in diesem Zusammenhang einen spitzen Winkel α, welcher zwischen der Längserstreckung L des Bürstenbandes 5 einerseits und der Achse A des Bürstenhalters 4 andererseits beobachtet wird. Nach dem Ausführungsbeispiel nimmt der fragliche spitze Winkel α Werte im Bereich von ca. 70° bis 85° an, liegt jedenfalls unterhalb von 90°. Meistens wird hier mit Winkeln α im Bereich von in etwa 85° gearbeitet, was selbstverständlich nur beispielhaft gilt.

Durch diese Schrägstellung des Bürstenbandes 5 und damit auch des Borstenkranzes 7 bzw. der von dem Bürstenband 5 nach außen hin abstehenden Borsten 6 im Vergleich zur Achse A des Bürstenhalters 4 wird insgesamt erreicht, dass die Oberfläche 9 eines in der Fig. 3 dargestellten Werkstückes taumelnd rotativ beaufschlagt wird. Das kann man am besten anhand der Fig. 3 nachvollziehen.

Geht man nämlich an dieser Stelle - fiktiv - davon aus, dass das Bürstenband 5 und die hieran angeschlossenen Borsten 6 und damit auch der Borstenkranz 7 insgesamt eine Scheibe beschreiben, so rotiert die fragliche Scheibe bei einer Rotation des Bürstenhalters 4 um seine Achse A bei einer in der Fig. 3 angedeuteten Rotation selbst um seine eigene Rotationssachse R. Durch die Rotation des Bürstenhalters 4 und die Schrägstellung der Scheibe kommt es nun dazu, dass die zugehörige und fiktive Rotationssachse R die in der Fig. 3 angedeutete Richtungsänderung erfährt. Im Endeffekt wird hier eine Präzessionsbewegung bzw. Taumelbewegung der angenommenen Scheibe beobachtet, die sich anhand der unterschiedlichen Orientierungen der Rotationssachse R der angenommenen Scheibe manifestiert.

Diese Taumelbewegung und die damit einhergehende taumelnd rotative Beaufschlagung der Oberfläche 9 des Werkstückes durch die Ringbürste 5, 6 hat nun zur Folge, dass eine jeweilige Borste 6 die betreffende Oberfläche 9 des Werkstückes nicht nur punktuell bei ihrer Rotation beaufschlagt, sondern vielmehr einen axial ausgedehnten und in der Fig. 3 angedeuteten Bearbeitungsbereich B auf der Oberfläche 9 des Werkstückes überstreicht.

Da die Borsten 6 üblicherweise U-förmig ausgebildet sind und folglich zwischen sich einen geringfügigen Abstand aufweisen, kommt es nun insgesamt dazu, dass die fragliche Oberfläche 9 des Werkstückes nicht mehr - wie beim Stand der Technik - praktisch streifenartig durch die einzelnen Borsten 6 beaufschlagt wird, sondern vielmehr die einzelnen Bearbeitungsbereiche B der Borsten 6 untereinander überlappen und auf diese Weise insgesamt für ein besonders homogenes Rauigkeitsprofil an der Oberfläche 9 des betreffenden Werkstückes sorgen. Das ist in dieser Konsequenz und Ausgestaltung des Rauigkeitsprofils bisher nicht beobachtet worden.

Das Bürstenband 5 ist nun nicht nur in einer Umdrehung um den Bürstenhalter 4 herumgeführt, sondern in mehr als einer Umdrehung um die Achse A des Bürstenhalters 4 herumgeführt und an diesen angeschlossen. Tatsächlich umschließt das Bürstenband 5 den Bürstenhalter 4 wendelförmig. Dabei ist die Auslegung insgesamt so getroffen, dass das wendelförmig zur Achse A des Bürstenhalters 4 verlaufende Bürstenband 5 einen gleich bleibenden Steigungswinkel aufweist, also im Endeffekt die einzelnen in der Fig. 2 angedeuteten Winkel α zwischen der jeweiligen Längserstreckung L des Bürstenbandes 5 und der Achse A des Bürstenhalters 4 jeweils gleich groß ausgelegt sind. Es handelt sich also um eine gleichmäßige Wendel, in welcher das Bürstenband 4 um die betreffende Achse A herumgeführt ist.

Dabei ist die Auslegung darüber hinaus so getroffen, dass das Bürstenband 4 im Wesentlichen seitlich spielfrei in eine umfangsseitig verlaufende Nut 10 eingreift, wie man anhand der Fig. 2 nachvollziehen kann. Die betreffende Nut 10 wird dabei von jeweils gegenüber einer Zylinderfläche aufstehenden Nutwänden 11 begrenzt. Der Bürstenhalter 4 zusammen mit der Nut 10 und den die Nut 10 definierenden Nutwänden 11 ist dabei insgesamt als Kunststoffteil und vorzugsweise als Kunststoffspritzgussteil ausgebildet. Die Nut 10 und die Nutwände 11 können dabei auch gedruckt bzw. durch einen dreidimensionalen Formungsvorgang eingebracht werden. Auch eine maschinelle Herstellung der Nut 10 ebenso wie der Nutwände 11 durch beispielsweise Fräsen eines zylindrischen Kunststoffteiles ist denkbar.

Das Bürstenband 5 ist zumindest punktuell mit dem Bürstenhalter 4 verbunden. Die punktuelle Verbindung kann dabei mechanisch und/oder adhäsiv erfolgen. Außerdem ist die Auslegung meistens so getroffen, dass das Bürstenband 4 als Gewebeband insbesonders aus einem Polyamidgewebe hergestellt ist.

Zusätzlich mag noch ein in den rotierenden Borstenkranz 7 eintauchendes und lediglich in der Fig. 1 angedeutetes Stoppmittel 12 vorgesehen sein, welches an einen Ausleger 13 des dort wiedergegebenen Rotationsbürstenwerkzeuges bzw. seines Maschinengehäuse 1 angeschlossen ist.

Sobald nun der Bürstenhalter 4 um seine Achse A rotiert, kommt es zu der bereits angesprochenen taumelnd rotativen Beaufschlagung der Oberfläche 9 des zugehörigen Werkstückes. Außerdem bearbeitet jede einzelne Borste 6 bzw. jede Wendel des Bürstenbandes 4 auf der Oberfläche 9 des Werkstückes die bereits angesprochene und axial ausgedehnte Bearbeitungszone B, wie dies in der Fig. 3 dargestellt ist. Auf diese Weise kommt es zu einem Überlapp der einzelnen Bearbeitungszonen B und dazu, dass die Oberfläche 9 mit einem besonders homogenen Rauigkeitsprofil ausgerüstet wird. Nach dem Ausführungsbeispiel sind die einzelnen Borsten 6 aus Stahl hergestellt. Grundsätzlich sind natürlich auch andere Werkstoffe wie z.B. Kunststoff oder auch Kombinationen denkbar.

## Patentansprüche

1. Verfahren zur Bearbeitung der Oberfläche (9) eines Werkstückes mithilfe eines Bürstenaggregates (3), wobei
das Bürstenaggregat (3) mit einem um eine Achse (A) rotativ antreibbaren Bürstenhalter (4) und einer Ringbürste (5, 6) aus im Wesentlichen einem Bürstenband (5) und daran angeschlossenen, einen Borstenkranz (7) bildenden sowie nach außen abstehenden Borsten (6) ausgerüstet ist, wonach
das Bürstenband (5) mit seiner Längserstreckung (L) und damit auch der Borstenkranz (7) abweichend von seiner senkrechten Orientierung im Vergleich zur Achse (A) des Bürstenhalters (4) schräg verlaufend zur Achse (A) an den Bürstenhalter (4) angeschlossen ist,
**dadurch gekennzeichnet, dass**
der gegenüber der Achse (A) des Bürstenhalters (4) schräg verlaufende Borstenkranz (7) der Ringbürste (5, 6) die Oberfläche (9) taumelnd rotativ beaufschlagt.

2. Verfahren nach Anspruch 1, **dadurch gekennzeichnet, dass** die Längserstreckung (L) des Bürstenbandes (5) und die Achse (A) des Bürstenhalters (4) einen spitzen Winkel (α) von ca. 60° bis unterhalb von 90°, vorzugsweise 70° bis 85° und besonders bevorzugt von in etwa 85° zueinander einschließen.

3. Verfahren nach Anspruch 1 oder 2, **dadurch gekennzeichnet, dass** das Bürstenband (5) in mehr als einer Umdrehung um die Achse (A) des Bürstenhalters (4) herumgeführt und an diesen angeschlossen ist.

4. Verfahren nach einem der Ansprüche 1 bis 3, **dadurch gekennzeichnet, dass** das Bürstenband (5) wendelförmig den Bürstenhalter (4) umschließt.

5. Verfahren nach Anspruch 4, **dadurch gekennzeichnet, dass** das wendelförmig zur Achse (A) des Bürstenhalters (4) verlaufende Bürstenband (5) einen gleich bleibenden Steigungswinkel aufweist.

6. Verfahren nach einem der Ansprüche 1 bis 5, **dadurch gekennzeichnet, dass** der Bürstenhalter (4) eine umfangsseitig verlaufende Nut (10) zur Aufnahme des Bürstenbandes(5) aufweist.

7. Verfahren nach Anspruch 6, **dadurch gekennzeichnet, dass** das Bürstenband (5) im Wesentlichen seitlich spielfrei in die Nut (10) eingreift.

8. Verfahren nach Anspruch 6 oder 7, **dadurch gekennzeichnet, dass** die Nut (10) von jeweils gegenüber einer Zylinderfläche senkrecht aufstehenden Nutwänden (11) begrenzt wird.

9. Verfahren nach einem der Ansprüche 1 bis 8, **dadurch gekennzeichnet, dass** das Bürstenband (5) zumindest punktuell mit dem Bürstenhalter (4) verbunden ist.

10. Verfahren nach Anspruch 9, **dadurch gekennzeichnet, dass** die Verbindung mechanisch und/oder adhäsiv erfolgt.

11. Verfahren nach einem der Ansprüche 1 bis 10, **dadurch gekennzeichnet, dass** das Bürstenband (4) als Gewebeband und der Bürstenhalter (4) als Kunststoffformteil ausgebildet sind.

12. Verfahren nach einem der Ansprüche 1 bis 11, **dadurch gekennzeichnet, dass** zusätzlich ein in den rotierenden Borstenkranz (7) eintauchendes Stoppmittel (12) vorgesehen ist.

13. Verfahren nach einem der Ansprüche 1 bis 12, **dadurch gekennzeichnet, dass** die einzelnen von jeder Wendel des Bürstenbandes (5) auf der Oberfläche (9) erzeugten Bearbeitungszonen (B) randseitig überlappen.

## Claims

1. A method for processing the surface (9) of a workpiece with the aid of a brush assembly (3), wherein
the brush assembly (3) is equipped with a brush holder (4), which can be driven rotatably around an axis (A), and a ring brush (5, 6) comprising essentially a brush belt (5) and bristles (6) connected thereto, forming a bristle ring (7) and protruding outwards, according to which
the brush belt (5) with its longitudinal extension (L) and thus also the bristle ring (7) diverging from its perpendicular orientation with respect to the axis (A) of the brush holder (4) is connected to the brush holder (4) running obliquely to the axle (A),
**characterised in that**
the bristle ring (7) of the ring brush (5, 6) running obliquely with respect to the axis (A) of the brush holder (4) has a rotational tumbling effect on the surface (9).

2. The method according to claim 1, **characterised in that** the longitudinal extension (L) of the brush belt (5) and the axis (A) of the brush holder (4) enclose an acute angle (α) of approx. 60° to below 90°, preferably 70° to 85° and particularly preferably of approx. 85° to each other.

3. The method according to claim 1 or 2, **characterised in that** the brush belt (5) is guided around the axis (A) of the brush holder (4) in more than one rotation and is connected thereto.

4. The method according to any one of claims 1 to 3, **characterised in that** the brush band (5) surrounds the brush holder (4) in a helical manner.

5. The method according to claim 4, **characterised in that** the brush belt (5) running helically to the axis (A) of the brush holder (4) has a constant angle of inclination.

6. The method according to any one of claims 1 to 5, **characterised in that** the brush holder (4) has a groove (10) running around the circumference for receiving the brush belt (5).

7. The method according to claim 6, **characterised in that** the brush belt (5) engages in the groove (10) essentially laterally free from play.

8. The method according to claim 6 or 7, **characterised in that** the groove (10) is bounded by groove walls (11) each standing vertically with respect to a cylinder surface.

9. The method according to any one of claims 1 to 8, **characterised in that** the brush belt (5) is connected at least in a pointwise manner to the brush holder (4).

10. The method according to claim 9, **characterised in that** the connection is made mechanically and/or adhesively.

11. The method according to any one of claims 1 to 10, **characterised in that** the brush belt (4) is designed as a fabric belt and the brush holder (4) as a plastic moulding.

12. The method according to any one of claims 1 to 11, **characterised in that** in addition a stop means (12) dipping into the rotating bristle ring (7) is provided.

13. The method according to any one of claims 1 to 12, **characterised in that** that the individual processing zones (B) created by each coil of the brush belt (5) on the surface (9) overlap at the edge.

## Revendications

1. Procédé d'usinage de la surface (9) d'une pièce à usiner à l'aide d'un ensemble de brossage (3), dans lequel
l'ensemble de brossage (3) est équipé d'un porte-brosse (4) qui peut être entraîné en rotation autour d'un axe (A) et d'une brosse annulaire (5, 6) constituée essentiellement d'une bande de brosse (5) et de poils (6) raccordés à celle-ci, formant une couronne de poils (7) et dépassant en saillie vers l'extérieur, après quoi
la bande de brosse (5) avec son extension longitudinale (L) et donc aussi la couronne de poils (7) s'écartant de son orientation verticale par rapport à l'axe (A) du porte-brosse (4) est raccordée en s'étendant obliquement par rapport à l'axe (A) sur le porte-brosse (4),
**caractérisé en ce que**
la couronne de poils (7) de la brosse annulaire (5, 6), qui s'étend obliquement par rapport à l'axe (A) du porte-brosse (4), sollicite la surface (9) de manière culbutante et rotative.

2. Procédé selon la revendication 1, **caractérisé en ce que** l'extension longitudinale (L) de la bande de brosses (5) et l'axe (A) du porte-brosse (4) définissent un angle aigu (α) d'environ 60° à moins de 90°, de préférence de 70° à 85° et de manière particulièrement préférée d'environ 85°.

3. Procédé selon la revendication 1 ou 2, **caractérisé en ce que** la bande de brosses (5) est guidée sur plus d'un tour autour de l'axe (A) du porte-brosse (4) et est raccordée à ce dernier.

4. Procédé selon une des revendications 1 à 3, **caractérisé en ce que** la bande de brosses (5) entoure hélicoïdalement le porte-brosse (4).

5. Procédé selon la revendication 4, **caractérisé en ce que** la bande de brosse (5) s'étendant hélicoïdalement par rapport à l'axe (A) du porte-brosse (4) présente un angle d'hélice constant.

6. Procédé selon une des revendications 1 à 5, **caractérisé en ce que** le porte-brosse (4) comporte une rainure (10) s'étendant circonférentiellement pour recevoir la bande de brosse (5).

7. Procédé selon la revendication 6, **caractérisé en ce que** la bande de brosse (5) vient en prise dans la rainure (10) sensiblement latéralement sans jeu.

8. Procédé selon la revendication 6 ou 7, **caractérisé en ce que** la rainure (10) est délimité par des parois de rainure (11) qui sont perpendiculaires à une surface de cylindre.

9. Procédé selon une des revendications 1 à 8, **caractérisé en ce que** la bande de brosse (5) est raccordée au moins en certains points au porte-brosse (4).

10. Procédé selon la revendication 9, **caractérisé en ce que** la liaison est réalisée mécaniquement et/ou par collage.

11. Procédé selon une des revendications 1 à 10, **caractérisé en ce que** la bande de brosses (4) est une bande en tissu et le porte-brosse (4) est une pièce moulée en plastique.

12. Procédé selon une des revendications 1 à 11, **caractérisé en ce qu'**un moyen de butée (12) immergé dans la couronne de poils rotative (7) est en outre prévu.

13. Procédé selon une des revendications 1 à 12, **caractérisé en ce que** les individuelles de chaque hélice de la bande de brosse (5) se superposent au niveau des bords sur les zones de traitement (B) générées sur la surface (9).
